# EUROPÄISCHE PATENTSCHRIFT

(11) **EP 0 776 710 B1**
(45) Veröffentlichungstag und Bekanntmachung des Hinweises auf die Patenterteilung: **19.12.2001**
(21) Anmeldenummer: 96118147.6
(22) Anmeldetag: 13.11.1996
(51) Int. Cl.: B21B 37/32

(54) **Vorrichtung zur Beeinflussung des Profils von gewalztem Walzband**
Device for influencing the profile section of a rolled strip
Dispositif pour influencer le profil d'une bande laminée

(30) Priorität: 20.11.1995 DE 19543168
(43) Veröffentlichungstag der Anmeldung: 04.06.1997
(73) Patentinhaber: SMS Demag AG, 40237 Düsseldorf (DE)
(72) Erfinder: Seidel, Jürgen, 57223 Kreuztal (DE); Holz, Rüdiger, 57290 Neunkirchen (DE); Klamma, Klaus, 57271 Hilchenbach (DE); Pölking, Hans-Joachim, 57223 Kreuztal (DE)
(74) Vertreter: Valentin, Ekkehard, Dipl.-Ing.

(56) Entgegenhaltungen:
- EP-A- 0 542 640
- DE-A- 2 743 130
- DE-A- 3 614 487
- GB-A- 2 007 565
- US-A- 2 921 488
- US-A- 4 706 480
- PATENT ABSTRACTS OF JAPAN vol. 012, no. 010 (M-658), 13.Januar 1988 & JP 62 173017 A (KOBE STEEL LTD), 29.Juli 1987,
- SOVIET INVENTIONS ILLUSTRATED Section Ch, Week 36 15.Oktober 1980 Derwent Publications Ltd., London, GB; Class M21, AN 63805 C 36 XP002028453 & SU 710 705 A (CONTROL PROBLEMS) , 25.Januar 1980
- PATENT ABSTRACTS OF JAPAN vol. 010, no. 273 (M-518), 17.September 1986 & JP 61 095710 A (KOBE STEEL LTD), 14.Mai 1986,
- PATENT ABSTRACTS OF JAPAN vol. 012, no. 116 (M-684), 13.April 1988 & JP 62 244507 A (NIPPON STEEL CORP), 24.Oktober 1987,
- PATENT ABSTRACTS OF JAPAN vol. 011, no. 392 (M-653), 22.Dezember 1987 & JP 62 158511 A (NIPPON STEEL CORP), 14.Juli 1987,
- PATENT ABSTRACTS OF JAPAN vol. 012, no. 116 (M-684), 13.April 1988 & JP 62 244506 A (NIPPON STEEL CORP), 24.Oktober 1987,
- PATENT ABSTRACTS OF JAPAN vol. 004, no. 139 (M-034), 30.September 1980 & JP 55 094717 A (KOBE STEEL LTD;OTHERS: 01), 18.Juli 1980,
- PATENT ABSTRACTS OF JAPAN vol. 003, no. 104 (C-057), 4.September 1979 & JP 54 081153 A (ISHIKAWAJIMA HARIMA HEAVY IND CO LTD), 28.Juni 1979,

## Beschreibung

Die Erfindung betrifft eine Vorrichtung zum Beeinflussen des Profils von in mindestens einem Gerüst gewalztem Walzband mit dem Gerüst zugeordneten Anstell-, Biege- und gegebenenfalls Verschiebevorrichtungen sowie den Walzen zugeordneten Spritzbalken zum gegebenenfalls geregelten Aufspritzen von Kühl- und/oder Schmiermittel und mit den beiden Endbereichen der Walzen zugeordneten weiteren Sprühbalken sowie einer Regelvorrichtung.

Beim Kaltwalzen von Bändern treten in den Bandkantenbereichen gegenüber den Bandmittenbereichen unterschiedliche Belastungen auf, welche die Konstanz der Dicke des Bandes über seine Breite nachteilig beeinflussen. Neben der über die Breite der Walzen entstehenden thermischen Bombierung und dem stärkeren Walzenverschleiß in den Bandkantenbereichen, die eine gegenüber der Bandmitte dickeres Kantenprofil hervorrufen würden, wird im wesentlichen durch das Materialquerfließverhalten in Bandbreitenrichtung ein starker Dickenabfall im Kantenbereich hervorgerufen. Der zusätzliche Verschleiß im Kantenbereich ist beim Kaltwalzen gering und die thermische Bombierung wird größtenteils durch Kühlung der Walzen im Mittelbereich ausgeglichen, so daß vorwiegend die durch Materialquerfließverhalten bewirkten, gegen die Bandmitte dünneren Bandkantenprofile entstehen, die sogenannten edge drops.

Bei einer gattungsgemäßen Vorrichtung nach der JP-A-62 173 017 soll die Größe von edge drops an Walzbändem verringert werden. Dazu wird vorgeschlagen, daß weitere Spritzbalken außerhalb der durch das zu walzende Band belegten Bereiche der Walzen angeordnet sind, wobei Verschiebeantriebe die entsprechende Verstellung der weiteren Spritzbalken außerhalb des vom Band belegten Walzenbereiches gewährleisten. Innerhalb des vom Band belegten Bereiches der Walzen sind weitere Spritzbalken vorgesehen, mittels derer die Walzenkontur durch Beheizung beeinflußt werden soll. Im Bandkantenbereich der Walzen wird damit einerseits geheizt und andererseits gekühlt, wodurch extreme Spannungen in diesem Bereich der Walzen auftreten, die zu einem neben dem üblich hohen Verschleiß im Bandkantenbereich noch größeren Verschleiß führen. Eine optimale Verringerung des edge drops ist jedoch nicht möglich, zumal eine Kühlung bis zum jeweiligen Ballenende unterbleibt.

Die EP-A-0 542 640 offenbart eine Kühlvorrichtung für die Walzen eines Warmwalzgerüsts. Beim Warmwalzen treten die Probleme der edge drops jedoch nicht auf. Zum Kühlen der Walzen werden bewegbare Düsen bzw. Spritzbalken vorgeschlagen, die eine variable Beeinflussung der Kühlwirkung erlauben, ohne dass die einzelnen Düsen abgeschaltet werden müssen. Hinzu kommt, daß lediglich ein zweigeteilter Spritzbalken offenbart wird, bei dem nicht von einem weiteren Spritzbalken gesprochen werden kann.

Die DE-A-3 614 487 offenbart eine Vorrichtung zur Walzentemperierung, bei der außerhalb der vom Walzband belegten Bereiche der Walzen eine Heizung und innerhalb der vom Walzband belegten Bereiche der eine Kühlung erfolgen soll. Durch eine scharfe, mit der Bandkante zusammenfallende Grenze wird gewährleistet, daß etwa die gleichen Wärmeverhältnisse beidseits der Bandkanten erreicht wird. Eine Beseitigung von edge drops ist damit nicht möglich.

Der Erfindung liegt die Aufgabe zugrunde, die edge drops besser zu minimieren bzw. gänzlich zu beseitigen, ohne dabei die Bandspannungsverteilung wesentlich nachteilig zu beeinflussen.

Diese Aufgabe wird durch die Merkmale des Anspruchs 1 gelöst. Die weiteren Spritzbalken können die Walzenballen in den Bandkantenbereichen zusätzlich gegebenenfalls stärker kühlen. Die Walzendurchmesser im Bandkantenbereich werden durch die zusätzliche Kühlung verkleinert. Die Erstreckung des Wirkungsbereichs der weiteren Spritzbalken vom jeweiligen Ballenende über die diesem zugewandte Bandkante hinaus gewährleistet, daß auch die durch Wärmeleitung zu den Ballenenden der Walzen gelangende Wärme besser abgeführt und damit ein optimaler Temperaturabfall in axialer Richtung der Walzen im Bandkantenbereich erlangt wird, was wiederum eine Vergrößerung des Walzspaltes im Bandkantenbereich zur Folge hat. Damit wird aber dem durch das Materialquerfließverhalten hervorgerufenen edge drop entgegengewirkt.

Die den Walzen zuordenbaren weiteren Spritzbalken werden in der Regel nur den Arbeitswalzen zugeordnet, da diese durch die Walzarbeit und den Kontakt mit dem Walzgut thermisch am stärksten belastet werden.

Werden die weiteren Spritzbalken ein- und/oder auslaufseitig des Gerüstes angeordnet, so läßt sich gegebenenfalls eine erheblich stärkere Kühlung der Ballenendbereiche erzielen. Zudem kann eine optimale Einstellung der weiteren Spritzbalken ausgewählt werden.

Weisen die Spritzdüsen der weiteren Spritzbalken eine zu den Ballenenden gerichtete Spritzrichtung auf, so ist gewährleistet, daß das Spritzmedium von der Walzenmitte und damit von der Bandmitte fortgespritzt wird, so daß in diesem Bereich keine zusätzliche, ungewollte Kühlung auftritt.

Es ist sinnvoll, die Spritzbreite der weiteren Spritzbalken an die Walzbandbreite anzupassen, damit auch bei Walzbändern unterschiedlicher Breite eine optimale edge-drop-Vermeidung bzw. -Minimierung gewährleistet ist.

Von Vorteil ist es, die weiteren Spritzbalken mit Spritzmedium zu versorgen, welches eine gegenüber dem Spritzmedium für die Spritzbalken andere Temperatur, vorzugsweise eine niedrigere Temperatur aufweist, wobei z.B. ein gemeinsamer Tank für das Spritzmedium vorgesehen und die Temperatur des Spritzmediums auf die Temperatur für die Spritzbalken eingestellt sein kann, und das Spritzmedium für die weiteren Spritzbalken über einen steuerbaren Kühler abkühlbar ist.

Es ist vorteilhaft, eine Regelvorrichtung vorzusehen, die als Vorwärtsregelung arbeitet und bei der bandeinlaufseitig gemessene und/oder vorgegebene Banddaten dazu herangezogen werden, abgespeicherte oder berechnete, optimale Werte der Spritzbreiten, Spritzmittelintensität und Spritzmitteltemperatur auszuwählen und zur entsprechenden Regelung heranzuziehen.

Es ist auch eine Rückwärtsregelung möglich, wobei eine Kombination der Vorwärts- und Rückwärtsregelung ebenfalls denkbar ist.

Die Meßergebnisse für die Rückwärtsregelung können zur Vorausermitlung der optimalen Werte der Spritzbreiten, Spritzmittelintensität und Spritzmitteltemperatur und/oder zur optimierenden Beeinflussung der Steuervorrichtung der Vorwärtsregelung eingesetzt werden. Für den Fall, daß die gemessenen Werte der Aufnehmer oder die vorgegebenen Banddaten nicht dazu verwendet werden, aus einem Speicher optimale Werte für die Spritzbreiten, Spritzmittelintensitäten und/oder Kühlmitteltemperaturen auszuwählen, so kann ein Rechner, dem entsprechende Funktionen für die jeweils optimalen Werte der Sprühbreiten, Sprühmittelintensitäten und/oder Kühlmitteltemperaturen vorliegen unter Zuhilfenahme dieser Meßergebnisse die optimalen Werte für die Stellglieder der Regelvorrichtung errechnen.

Die Erfindung wird anhand einer Zeichnung näher erläutert. Dabei zeigen
- Figur 1: die Übersichtsdarstellung eines Walzgerüsts mit den Arbeitswalzen bandeinlaufseitig zugeordneten erfindungsgemäßen Kühhlvorrichtungen,
- Figur 2a: den bandeinlauf- und -auslaufseitigen Einsatz der erfindungsgemäßen weiteren Spritzbalken bei breitem Band,
- Figur 2b: den bandeinlauf- und -auslaufseitigen Einsatz der erfindungsgemäßen weiteren Spritzbalken bei schmalem Band,
- Figur 3: die an einer Gerüsthälfte dargestellte Düsenanordnung eines weiteren Spritzbalkens,
- Figur 4a, 4b: unterschiedlich ausgebildete weitere Spritzbalken, welche ein- und auslaufseitig der Arbeitswalze vorgesehen sind,
- Figur 5: die Ballenkontur einer Arbeitswalze ohne Zusatzkühlung,
- Figur 6: die Ballenkontur einer Arbeitswalze mit zusätzlicher Kühlung, und
- Figur 7: das Regelschema für die edge-drop-Regelung.

Der Fig. 1 ist ein Walzgerüst 1 zum Walzen von Band 2 zu entnehmen, an dessen Einlaufseite Spritzbalken 3, 3a für Kühl- und/oder Schmiermittel vorgesehen sind. Die Spritzbalken 3, 3a werden über eine Pumpe 4 aus einem Tank 5 gespeist.

Weitere Spritzbalken 6, 6a sind auf die Ballenendbereiche der Walzen gerichtet. Sie werden ebenfalls über eine Pumpe 7 aus dem Tank 5 gespeist. Das Spritzmedium wird über eine Kühlvorrichtung 8 gegeben, welche die Temperatur des Spritzmediums entsprechend den von einem nicht gezeigten Rechner vorgegebenen Werten mittels eines Temperaturreglers 9 optimal einzuregeln vermag. Über Ventile 10 kann die Spritzbreite und Spritzintensität der weiteren Spritzbalken 6, 6a eingestellt werden. Das Spritzmedium wird gemeinsam gesammelt und gelangt über eine Rückleitung 11 in den gemeinsamen Tank 5. Es besteht selbstverständlich die Möglichkeit, getrennte Tanks für die beiden unterschiedlich ternperierten Spritzmedien vorzusehen. In diesem Falle wird die Sammlung der Spritzmedien sinnvollerweise getrennt durchgeführt.

Fig. 2a zeigt eine Arbeitswalze 12, von welcher ein breites Band 2 gewalzt wird. Bandeinlaufseitig sind die weiteren Spritzbalken 6, 6' und bandauslaufseitig die weiteren Spritzbalken 13, 13' erkennbar, deren wirksame Breite auf die Breite des Walzbandes 2 eingestellt ist und schmale mit den Bandkanten in Berührung stehende Bereiche der Arbeitswalzen 12 abdecken.

Fig. 2b zeigt dagegen ein schmales Band 2 und entsprechend in ihrer Wirkbreite eingestellte Spritzbalken 6, 6'; 13, 13'.

In Fig. 3 ist der Spritzbalken 6' zu erkennen, dessen Düsen 14 bis 14ⁿ in Richtung auf das Ballenende der Arbeitswalzen 12 ausgerichtet sind. Lediglich die äußeren Düsen 15, 15', 15" weisen eine von dieser Richtung abweichende Spritzrichtung auf. Die Düsen 14 bis 14ⁿ und 15, 15', 15" sind einzeln ein- bzw. abschaltbar, um so die Spritzbreite auf die Breite des zu walzenden Bandes 2 einstellen zu können.

Fig. 4a zeigt ähnlich wie Fig. 2a die Spritzbalken 6, 6' auf der Bandeinlaufseite und auf der Bandauslaufseite die Spritzbalken 13, 13', wobei die Breite der Spritzbalken 6, 6' und 13, 13' so gewählt
ist, daß sie die Ballen der Arbeitswalzen 12 im Bandkantenkontaktbereich von minimaler bis maximaler Bandbreite optimal kühlen können.

In Fig. 4b sind ein Spritzbalken 16 auf der Bandeinlaufseite und ein Spritzbalken 16' auf der Bandauslaufseite gezeigt. Auch hier ist gewährleistet, daß eine optimale Einstellung der Kühlbreite in Abhängigkeit von der Bandbreite möglich ist.

Fig. 5 zeigt die Ballenkontur 17 der Arbeitswalze 12 nach ca. 60minütigem Walzvorgang, wobei keine Beaufschlagung der Walzenoberfläche durch weitere Spritzbalken 6, 6'; 13, 13'; 16, 16' stattgefunden hat. Es hat sich die übliche thermische Bombierung eingestellt. Im Bandkanten-Kontaktbereich ist ein langsamer Abfall der Balligkeit zu erkennen. Dieser langsame Abfall der Balligkeit ist nicht in der Lage, die durch das Materialquerfließverhalten bewirkte edge-drop-Bildung im Bandkantenbereich zu vermeiden.

Der Fig. 6 ist eine der Fig. 5 entsprechende Ballenkontur entnehmbar. Hier wurde jedoch mit Beaufschlagung der Walzenoberfläche durch weitere Spritzbalken 6, 6'; 13, 13'; 16, 16' gearbeitet. Der starke Balligkeitsabfall im Bandkanten-Kontaktbereich ist derart durch die zusätzliche Kühlung eingestellt, daß der durch das Materialquerfließverhalten bewirkte edge-drop reduziert bzw. minimiert werden kann.

Die Fig. 7 zeigt in schematischer Darstellung die erfindungsgemäße Regelvorrichtung. Es ist das Band 2 zu erkennen, welches durch eine Anzahl von Gerüsten kaltgewalzt wird. Der Figur ist ein Quartogerüst 18 zu entnehmen, welchem die erfindungsgemäße edge-drop-Regelung zugeordnet ist, während ein Sexto-Gerüst 19 mit der üblichen Planheitsregelung gezeigt wird. Die erfindungsgemäße edge-drop-Regelung kann selbstverständlich auch mehreren bzw. allen Gerüsten einer Walzstraße zugeordnet werden. Bandeinlaufseitig sind Aufnehmer 20 zur Bestimmung der Dicke, des Bandprofils insbesondere im Bandkantenbereich, der Breite und/oder der Bandspannungsverteilung vorgesehen. Die gemessenen Werte werden über einen Rechner 21 mit abgespeicherten Werten verglichen, zu denen die optimale Kühlwassertemperatur und die optimale Ansteuerung der einzelnen Düsen ebenfalls abgespeichert sind. Die ausgelesenen Kühlwassertemperaturen sowie die Signale für die Düsenansteuerung werden auf den Kühlmittel-Temperaturregelkreis 22 bzw. auf den Düsenbelegungs-Regelkreis 23 gegeben.

Alternativ oder auch zusammen mit den Aufnehmem 20 arbeiten Aufnehmer 24, 24', welche ebenfalls das Bandprofil insbesondere im Bandkantenbereich, die Bandbreite und die Bandspannungsverteilung messen. Diese Meßergebnisse werden dem Regler 25 zugeführt, welcher eine Korrektur der gemessenen Werte auf eine optimale Spritzbreite, Spritzmittelintensität und Kühlmitteltemperatur bewirkt. Diese Meßergebnisse können weiterhin dazu verwendet werden, die im Rechner 21 abgelegten Werte zu korrigieren.

## Patentansprüche

1. Vorrichtung zur Beeinflussung des Profils von in mindestens einem Walzgerüst (1) gewalztem Kaltband (2) mit dem Walzgerüst (1) zugeordneten Anstell-, Biege- und gegebenenfalls Verschiebevorrichtungen sowie den Walzen (12) zugeordneten Spritzbalken (3, 3a) zum gegebenenfalls geregelten Aufspritzen von Kühl- und/oder Schmiermittel, sowie mit den beiden Endbereichen der Ballen der Walzen (12) zugeordneten weiteren Spritzbalken, (6, 6', 6a; 13, 13'; 16, 16')
**dadurch gekennzeichnet,**
**daß** der Wirkungsbereich der weiteren Spritzbalken (6, 6', 6a; 13, 13"; 16, 16') sich jeweils von einem Ballenende über die diesem Ballenende zugewandte Walzbandkante hinaus in den Bandkantenbereich des Kaltbandes (2) hinein erstreckt, wobei die Spritzdüsen (14 bis 14ⁿ; 15, 15', 15") der weiteren Spritzbalken (6, 6'; 13, 13'; 16, 16') die Walzen (12) jeweils von einem Ballenende bis zu einem vorgebbaren Ausmaß über die diesem zugewandte Bandkante hinaus beaufschlagen.

2. Vorrichtung nach Anspruch 1,
**dadurch gekennzeichnet,**
**daß** die weiteren Spritzbalken (6, 6'; 13, 13'; 16, 16') lediglich den Arbeitswalzen (12) zugeordnet sind.

3. Vorrichtung nach Anspruch 1 oder 2,
**dadurch gekennzeichnet,**
**daß** die weiteren Spritzbalken (6, 6'; 13, 13'; 16, 16') ein- und/oder auslaufseitig des jeweiligen Gerüstes (18) angeordnet sind.

4. Vorrichtung nach einem der Ansprüche 1 bis 3,
**dadurch gekennzeichnet,**
**daß** die Spritzdüsen (14 bis 14ⁿ, 15, 15') der weiteren Spritzbalken (6, 6'; 13, 13', 16, 16') eine Spritzrichtung mit einer dem Ballenende zugewandten Komponente aufweisen.

5. Vorrichtung nach einem der Ansprüche 1 bis 4,
**dadurch gekennzeichnet,**
**daß** die Arbeitsbreite der tätigen Spritzdüsen (14 bis 14ⁿ; 15, 15') der weiteren Spritzbalken (6, 6'; 13, 13'; 16, 16') der Walzbandbreite anpaßbar ist.

6. Vorrichtung nach einem der Ansprüche 1 bis 5,
**dadurch gekennzeichnet,**
**daß** sich die Temperatur des Spritzmediums für die weiteren Spritzbalken (6, 6'; 13, 13'; 16, 16') von der Temperatur des Spritzmediums für die Spritzbalken (3, 3a) unterscheidet.

7. Vorrichtung nach einem der Ansprüche 1 bis 6
mit einer Regelvorrichtung zur Beeinflussung des Kaltbandprofiles im Bandkantenbereich,
**dadurch gekennzeichnet,**
**daß** eingangsseitig des jeweiligen Walzgerüstes Aufnehmer (20) vorgesehen sind, welche die Dicke, das Profil insbesondere im Bandkantenbereich, die Breite und/oder die Spannung des einlaufenden Kaltbandes (2) messen, und daß ein Rechner (21) vorgesehen ist, über den für das Meßergebnis der Aufnehmer (20) optimale, vorgespeicherte Spritzbreiten, Spritzmittelintensitäten und/oder Kühlmitteltemperaturen für die weiteren Spritzbalken (6, 6'; 6a; 13, 13'; 16) bestimmbar sind.

8. Vorrichtung nach einem der Ansprüche 1 bis 6,
mit einer Regelvorrichtung zur Beeinflussung des Kaltbandprofiles im Bandkantenbereich,
**dadurch gekennzeichnet,**
**daß** ein Rechner (21) vorgesehen ist, dem die Dicke, das Profil, insbesondere im Bandkantenbereich, die Breite und/oder die Spannung des einlaufenden Bandes vorgebbar sind und der anhand eines Rechenmodells optimale, vorgespeicherte Spritzbreiten, Spritzmittelintensitäten und/oder Kühlmitteltemperaturen für die weiteren Spritzbalken (6, 6'; 6a; 13, 13'; 16) bestimmt.

9. Vorrichtung nach einem der Ansprüche 7 oder 8,
**dadurch gekennzeichnet,**
**daß** ausgangsseitig des jeweiligen Walzgerüstes Aufnehmer (24, 24') vorgesehen sind, dass die Aufnehmer (24, 24') das Profil insbesondere im Bandkantenbereich, die Breite und die Bandspannungsverteilung des auslaufenden Walzbandes (2) zu messen vermögen und dass die gemessenen Werte der Regelvorrichtung (25) zur Korrektur in bezug auf optimale Spritzbreite, Spritzmittelintensität und/oder Kühlmitteltemperatur für die weiteren Spritzbalken (6, 6'; 6a; 13, 13'; 16) zugeführt werden.

10. Vorrichtung nach Anspruch 9,
**dadurch gekennzeichnet,**
**daß** die am Ausgang des jeweiligen Gerüstes von den Aufnehmem (24, 24') gemessenen Werte den Rechenvorgang im Rechner (21) korrigierend zu beeinflussen vermögen.

11. Vorrichtung nach einem der Ansprüche 7 bis 10,
**dadurch gekennzeichnet,**
**daß** der bzw. die Rechner (21) optimale Spritzbreiten, Spritzmittelintensitäten und/oder Kühlmitteltemperaturen für die weiteren Spritzbalken (6, 6'; 6a; 13, 13'; 16) zu berechnen vermögen.

## Claims

1. Device for influencing the profile of cold strip (2) rolled in at least one roll stand (1), with adjusting, bending and optionally also displacing devices associated with the roll stand (1) as well as spray bars (3, 3a) associated with the rolls (12) for optionally regulated spraying on of coolant and/or lubricant, as well as with further spray bars (6, 6', 6a; 13, 13'; 16, 16') associated with the two end regions of the circumferential surfaces of the rolls (12), **characterised in that** the effective range of the further spray bars (6, 6', 6a; 13, 13'; 16, 16') extends in each case from one circumferential surface end over the rolled strip edge, which faces this circumferential surface end, into the strip edge region of the cold strip (2), wherein the spray nozzles (14 to 14ⁿ; 15, 15', 15") of the further spray bars (6, 6'; 13, 13'; 16, 16') act on the rolls (12) each time from a circumferential surface end up to a presettable dimension over the strip edge facing this.

2. Device according to claim 1, **characterised in that** the further spray bars (6, 6'; 13, 13'; 16, 16') are associated merely with the working rolls (12).

3. Device according to claim 1 or 2, **characterised in that** the further spray bars (6, 6'; 13, 13'; 16, 16') are arranged at the inlet side and/or outlet side of the respective stand (18).

4. Device according to one of claims 1 to 3, **characterised in that** the spray nozzles (14 to 14ⁿ, 15, 15') of the further spray bars (6, 6'; 13, 13'; 16, 16') have a spray direction with a component facing the circumferential surface end.

5. Device according to one of claims 1 to 4, **characterised in that** the working width of the actual spray nozzles (14 to 14ⁿ; 15, 15') of the further spray bars (6, 6'; 13, 13'; 16, 16') can be matched to the rolled strip width.

6. Device according to one of claims 1 to 5, **characterised in that** the temperature of the spray medium of the further spray bars (6, 6'; 13, 13'; 16, 16') differs from the temperature of the spray medium for the spray bars (3, 3a).

7. Device according to one of claims 1 to 6, with a regulating device for influencing the cold strip profile in the strip edge region, **characterised in that** pick-ups (20), which measure the thickness, the profile particularly in the strip edge region, the width and/or the tension of the cold strip (2) running in, are provided at the entry side of the respective roll stand, and that a computer (21) is provided by way of which pre-stored spray widths, spray mediuim intensities and/or coolant temperatures, which are optimal for the measurement result of the pick-ups (20), are determinable for the further spray bars (6, 6'; 6a; 13, 13'; 16).

8. Device according to one of claims 1 to 6, with a regulating device for influencing the cold strip profile in the strip edge region, **characterised in that** a computer (21), at which the thickness, the profile particularly in the strip edge region, the width and/or the tension of the cold strip (2) running in are presettable, is provided and determines optimal pre-stored spray widths, spray medium intensities and/or coolant temperatures for the further spray bars (6, 6'; 6a; 13, 13'; 16) on the basis of a computer model.

9. Device according to one of claims 7 and 8, **characterised in that** pick-ups (24, 24') are provided at the exit side of the respective roll stand, that the pick-ups (24, 24') are capable of measuring the profile particularly in the strip edge region, the width and the strip tension distribution of the departing rolled strip (2) and that the measured values are supplied to the regulating device (25) for the correction with respect to optimal spray width, spray medium intensity and/or coolant temperature.

10. Device according to claim 9, **characterised in that** the values measured by the pick-ups (24, 24') at the exit of the respective stand are capable of correctively influencing the computing process in the computer (21).

11. Device according to one of claims 7 to 10, **characterised in that** the computer or computers (21) is or are capable of computing optimal spray widths, spray medium intensities and/or coolant temperatures for the further spray bars (6, 6', 6a; 13, 13'; 16).

## Revendications

1. Dispositif pour influencer le profil d'une bande (2) laminée à froid dans au moins une cage de laminoir (1), comportant des dispositifs de positionnement, de cintrage et le cas échéant de déplacement associés à la cage de laminoir (1), ainsi que des premières barres de projection (3, 3a) associées aux cylindres (12) et destinées à la projection, le cas échéant régulée, de réfrigérant et/ou de lubrifiant, et comportant des secondes barres de projection (6, 6', 6a ; 13, 13' ; 16, 16') associées aux deux zones d'extrémité des corps des cylindres (12), **caractérisé en ce que** la zone d'action des secondes barres de projection (6, 6', 6a ; 13, 13'; 16, 16') s'étend chacune depuis une extrémité du corps de cylindre au-delà de l'arête de la bande laminée orientée vers cette extrémité du corps de cylindre jusque dans la zone de l'arête de la bande laminée à froid (2), les buses de projection (14 à 14ⁿ ; 15, 15', 15") des secondes barres de projection (6, 6' ; 13, 13' ; 16, 16') attaquant les cylindres (12) depuis une extrémité respective du corps de cylindre jusqu'à une distance prédéterminée au-delà de l'arête de bande orientée vers celle-ci.

2. Dispositif selon la revendication 1, **caractérisé en ce que** les secondes barres de projection (6, 6' ; 13, 13' ; 16, 16') sont associées seulement aux cylindres de travail (12).

3. Dispositif selon l'une ou l'autre des revendications 1 et 2, **caractérisé en ce que** les secondes barres de projection (6, 6' ; 13, 13' ; 16, 16') sont agencées du côté entrée et/ou sortie de la cage respective (18).

4. Dispositif selon l'une quelconque des revendications 1 à 3, **caractérisé en ce que** les buses de projection (14 à 14ⁿ, 15, 15') des secondes barres de projection (6, 6' ; 13, 13' ; 16, 16') présentent une direction de projection avec une composante orientée vers une extrémité du corps de cylindre.

5. Dispositif selon l'une quelconque des revendications 1 à 4, **caractérisé en ce que** la largeur de travail des buses de protection actives (14 à 14ⁿ; 15, 15') des secondes barres de projections (6, 6' ; 13, 13' ; 16, 16') peut être adaptée à la largeur de la bande laminée.

6. Dispositif selon l'une quelconque des revendications 1 à 5, **caractérisé en ce que** la température du fluide à projeter par les secondes barres de projection (6, 6' ; 13, 13' ; 16, 16') diffère de la température du fluide à projeter par premières les barres de projection (3, 3a).

7. Dispositif selon l'une quelconque des revendications 1 à 6, comportant un dispositif de réglage pour influencer le profil de la bande laminée à froid dans la zone de l'arête de bande, **caractérisé en ce qu'**il est prévu, du côté entrée de la cage de laminoir respective, des capteurs (20) qui mesurent l'épaisseur, le profil en particulier dans la zone de l'arête de bande, la largeur et/ou la contrainte de la bande laminée à froid (2) entrant, et **en ce qu'**il est prévu un calculateur (21) via lequel on peut déterminer des largeurs de projection, des intensités de projection et/ou les températures du réfrigérant pour les secondes barres de projection (6, 6' ; 13, 13' ; 16, 16'), qui sont optimales pour le résultat de mesure des capteurs (20) et mémorisées préalablement.

8. Dispositif selon l'une quelconque des revendications 1 à 6, comportant un dispositif de réglage pour influencer le profil de la bande laminée à froid dans la zone de l'arête de bande, **caractérisé en ce qu'**il est prévu un calculateur (21), auquel on peut imposer l'épaisseur, le profil en particulier dans la zone de l'arête de bande, la largeur et/ou la contrainte de la bande entrant, et qui détermine, en se rapportant à un modèle de calcul, des largeurs de projection, des intensités de projection et/ou les températures du réfrigérant pour les secondes barres de projection (6, 6' ; 13, 13' ; 16, 16'), qui sont optimales et mémorisées préalablement.

9. Dispositif selon l'une ou l'autre des revendications 7 et 8, **caractérisé en ce qu'**il est prévu des capteurs (24, 24') du côté sortie de la cage de laminoir respective, **en ce que** les capteurs (24, 24') sont capables de mesurer le profil en particulier dans la zone de l'arête de bande, la largeur et la répartition de contrainte de la bande laminée (2) sortant, et **en ce que** les valeurs mesurées sont amenées au dispositif de réglage (25) pour les corriger à des valeurs optimales par rapport à une largeur de projection, une intensité de projection et/ou une température du réfrigérant pour les secondes barres de projection (6, 6' ; 13, 13' ; 16, 16').

10. Dispositif selon la revendication 9, **caractérisé en ce que** les valeurs mesurées à la sortie de la cage respective par les capteurs (24, 24') sont capables d'influencer de façon corrective l'opération de calcul dans le calculateur (21).

11. Dispositif selon l'une quelconque des revendications 7 à 10, **caractérisé en ce que** le ou les calculateurs (21) sont capables de calculer des valeurs optimales pour les largeurs de projection, les intensités de projection et/ou les températures du réfrigérant pour les secondes barres de projection (6, 6' ; 13, 13' ; 16, 16').
